# FASCICULE DE BREVET EUROPEEN

(11) **EP 0 005 690 B1**
(45) Date de publication et mention de la délivrance du brevet: **17.06.1981**
(21) Numéro de dépôt: 79870013.4
(22) Date de dépôt: 07.05.1979
(51) Int. Cl.: E06C 1/383, E06C 1/12

(54) **Echelle double extensible ou à appui**
Doppelte Schiebeleiter oder Stehleiter
Double extension ladder or stepladder

(30) Priorité: 23.05.1978 BE 187943
(43) Date de publication de la demande: 28.11.1979
(73) Titulaire: Loix, Gilbert, B-4462 Juprelle-Wihogne (BE)
(72) Inventeur: Loix, Gilbert, B-4462 Juprelle-Wihogne (BE)
(74) Mandataire: Kellens, Georges E.

## Description

La présente invention est relative à une échelle double à échelons escamotables, c'est-à-dire repliable sans démontage et autobloquante en échelle d'appui ou échelle extensible à différentes hauteurs, constituée de deux parties chacune constituée elle-même par des montants droits ayant un profil identique en forme générale de U droit ouvert se faisant face, et entre lesquels sont fixés par un axe de pivotement des échelons identiques ayant un profil en forme générale de U ouvert de dimensions inférieures au profil des montants, au moins -l'une des deux parties comportant un moyen de maintenir l'échelle ouverte, ces deux parties de l'échelle étant liée par une pièce de solidarisation, qui est fixée en pivotement limité près de l'extrémité supérieure d'une des deux parties de l'échelle, pièce qui a une tête en forme générale de T, coulissant dans une rainure guide en forme générale de T de l'autre partie de l'échelle de sorte qu'une des deux parties de l'échelle puisse à la fois coulisser parallèlement à l'autre et/ou pivoter par rapport à l'autre, et de plus une des deux parties comportant un moyen destiné à maintenir en position une partie de l'échelle par rapport à l'autre lorsqu'elle est utilisée en tant qu'échelle extensible, ce moyen sortant de ladite partie et venant se placer dans une série de trous prévus à différentes hauteurs dans l'autre partie de 'échelle. L'on connaît déjà par le brevet français FR-A-2.264.170 ce type d'échelle ; toutefois, elle est pourvue d'échelons en deux parties, s'évasant vers le haut lorsque l'échelle est repliée, et par ailleurs elle est pourvue en plus de montants latéraux d'un montant central par rapport auquel l'échelle s'ouvre, se replie et se déploie. L'échelle double selon l'invention autorise un transport et un stockage facile. Elle est caractérisée en ce que chaque partie de l'échelle ne comprend que deux montants, que les échelons sont réalisés en une seule partie et sont reliés aux montants par des axes de pivotement situés à chaque extrémité, que le moyen de maintenir ouverte l'échelle est un plat articulé librement en-dessous d'un échelon et vient se placer sous l'échelon lorsque l'échelle est fermée, que la rainure guide se trouve dans le côté des montants, que la pièce de solidarisation est une pièce allongée plate à l'exception de sa tête en forme de T qui coulisse dans la rainure guide, que le moyen destiné à maintenir en position une partie de l'échelle par rapport à l'autre est un plat terminé par un nez en forme de crochet qui sort des montants de la partie de l'échelle dans lesquels coulisse la tête de la pièce de solidarisation et qui peut venir s'enclencher dans un certain nombre de fentes prévues à différentes hauteurs dans les montants de l'autre partie de l'échelle, et qu'en position fermée, l'échelle prend la forme d'un simple caisson sans aucune protubérance, c'est-à-dire les parties susmentionnées ne dépassent pas le plan général de la face extérieure des côtés des profilés utilisés comme montants.

De manière préférentielle, chacun des deux montants de la partie de l'échelle destinée à servir d'appui se termine en-dessous du dernier échelon inférieur par un tronçon de profilé associé à la partie supérieure par un moyen de pivotement limité vers l'extérieur de sorte à donner une assise plus large à la partie d'appui de l'échelle ce qui peut être nécessaire et même obligatoire pour respecter les normes légales de sécurité dans certains pays.

Un système par exemple des billes de blocage empêche toutefois, sauf de force, l'ouverture vers une position d'écartement de ces tronçons par rapport au reste des montants et le maintien en position d'écartement.

En outre, l'échelle double selon l'invention est remarquable par le fait qu'en position de rangement, de stockage et de transport, elle se présente sous la forme d'un long caisson, d'un profil, sans élément en ressortant, de forme rectangulaire proche d'un carré dont un côté est égal au double d'un côté latéral d'un montant et l'autre côté, le double du côté central d'un montant plus un léger écartement prévu entre les parties de l'échelle.

Afin de mieux comprendre l'invention et d'en faire ressortir les caractéristiques et avantages, on la décrit maintenant par rapport au dessin annexé qui représente de manière exemplative et non limitative à

La figure 1, schématiquement une vue de côté de l'échelle double en position de stockage,

La figure 2, schématiquement une vue de face de l'échelle double utilisée comme échelle extensible, l'une partie élevée d'un échelon par rapport à l'autre,

La figure3, schématiquement une vue en coupe de côté au niveau de l'élément de solidarisation des deux parties de l'échelle double dans la même position qu'à la figure 2,
La figure 4, schématiquement une vue de côté de l'échelle double utilisée comme échelle d'appui,
La figure 5, schématiquement, une vue de face d'une partie possible préférentielle de l'élément d'appui de l'échelle double,
La figure 6, une vue en coupe dans un montant montrant son profil,
La figure 7, une vue en coupe dans un échelon montrant son profil,
La figure 8, une vue de haut de l'élément de solidarisation des deux parties de l'échelle,
La figure 9, une vue latérale du même élément qu'à la figure 8,
La figure 10, une vue en coupe montrant le profil de l'élément d'association d'un tronçon écartable d'un montant de l'élément d'appui de l'échelle double,
La figure 11, une vue partielle en coupe longitudinale, dans les montants de l'échelle double au niveau de l'élément de solidarisation et au niveau d'un élément de maintien d'une partie de l'échelle double par rapport à l'autre,
La figure 12, une vue partielle de haut en coupe selon la ligne I/I de la figure 11,
La figure 13, une vue partielle en coupe longitudinale dans les montants d'une partie de l'échelle double montrant le moyen de maintenir ouverte l'échelle double, en traits pleins en position échelle fermée, en traits discontinus en position de blocage échelle ouverte,
La figure 14, une vue partielle en coupe de haut selon la ligne 11/11 de la figure 13 uniquement en position échelle fermée,
La figure 15, une vue en coupe longitudinale dans un montant de la partie de l'échelle comportant un tronçon écartable,
La figure 16, une vue partielle en coupe de haut selon la ligne III/III de la figure 15,
La figure 17, une vue schématique latérale de l'extrémité d'un montant et d'un embout, pied inférieur,
La figure 18, une vue en coupe par le bas selon la ligne IV/IV de la figure 17,
La figure 19, une vue latérale partielle en perspective de l'extrémité d'un tronçon d'un montant écartable et son embout,
La figure 20, une vue en coupe longitudinale de la même vue qu'à la figure 19.

En se référant aux figures 1 à 5, on voit que l'échelle double se compose d'une première partie 1 comportant des montants 2, 3 et des échelons 4, d'une deuxième partie 5 comportant des montants 6, 7 et des échelons 8.

Comme visible à ces figures 1 à 5, l'échelle double peut être utilisée et se présenter de différentes manières ; fig. 1, entièrement repliée d'une part la partie 1 contre la partie 5 mais en outre le montant 3 ramené contre le montant 2 de la même partie 1 et le montant 7 contre le montant 6 de la même partie 5 de l'échelle double car les échelons, respectivement 4 et 8, des deux parties 1, 5 sont réunis par des axes de pivotement (non représentés) à chaque extrémité aux montants 2, 3 et 6, 7.

Il faut noter toutefois que si les montants 3 et 7 sont ramenés contre les autres montants, respectivement 2 et 6, les montants 3 et 7 vont en longueur dépasser les autres de la distance entre les deux axes de pivotement d'un échelon. A la figure 1, l'échelle double est donc fermée, en position de rangement et de transport ; elle se présente sous la forme d'un long caisson d'un profil rectangulaire très proche d'un carré formé par les quatre montants identiques 2, 3, 6, 7. Aux figures 2 et 3, l'échelle double est représentée en utilisation d'échelle extensible, la partie 1 étant relevée d'un échelon par rapport à la partie 5. A la figure 4, l'échelle double 1, 5 est représentée en utilisation d'échelle à appui, la partie 5 servant d'appui à la partie 1 afin de donner une parfaite assise à cette partie d'appui 5, les montants 6, 7 comportent à leurs parties inférieures des tronçons 6a, 7a, écartables (fig. 5).

Pour réaliser une échelle double pouvant avoir les différents usages indiqués ci-dessus, tant en conservant les mêmes normes de sécurité que les échelles de type connu et se présentant sous la forme d'un caisson d'un profil carré sans élément en ressortant, on utilise des éléments métalliques, profilés extrudés, de préférence en aluminium.

A la figure 6, on voit le profilé 9 prévu pour réaliser les quatre montants 2, 3 ; 6, 7, qui présente les caractéristiques suivantes : il a la forme d'un U droit dont la face extérieure 10a de la partie centrale 10 est droite et va former la face latérale extérieure de chaque montant 2, 3 ; 6, 7 et dont le côté extérieurlla a d'une des deux parties latérales 11 est droit et va former le côté libre des montants 2, 3 ; 6, 7 et dont l'autre partie latérale 12 sert d'embase (c'est-à-dire le côté d'un montant d'une partie de l'échelle double en vis-à-vis du côté du montant de l'autre partie) à la face extérieure 12a pourvue d'une rainure guide 13 en forme générale de T. En outre, intérieurement, les deux parties latérales 11, 12 sont pourvues en vis-à-vis d'une aile d'appui respectivement 14, 15 perpendiculaire à elle-même, c'est-à-dire parallèle à la partie centrale 10.

A la figure 7, on voit le profil 16 prévu pour réaliser les échelons 4, 8, qui présente la forme générale d'un U dont la partie centrale 17, tout au moins la face extérieure 17a, est de préférence légèrement convexe et pourvue de nervures d'adhérence alors que les parties latérales 18, 19 sont droites.

Aux figures 8 et 9, on voit la forme de la pièce de solidarisation 20 (fig. 3) entre deux parties 1 et 5 de l'échelle double, il s'agit d'une pièce allongée plate (fig. 8) à l'exception d'une tête 21 en forme générale de T, et qui est de dimension coopérante à la rainure guide 13 du profilé 9 utilisé pour les montants 2, 3, 6, 7. Cette pièce de solidarisation 20 comporte une ouverture 22 (fig. 9) pour le passage d'un axe de pivotement et est découpée de manière à présenter, sur la tranche, différentes faces d'appui et autres 23, 24, 25, 26 limitant son pivotement.

En se référant aux figures 11 et 12, on voit le rôle de cette pièce de solidarisation 20 dont la tête 21 est d'une part glissée dans la rainure 13 d'un profilé 9 utilisé comme montant 2, 3 de la partie 1 de l'échelle double et d'autre part tenu à l'intérieur d'un profilé 9, utilisé comme montant 6, 7 de la partie 5 de l'échelle double, par un axe de pivotement 27 passant au travers de l'ouverture 22 (fig. 12) qui se trouve près de l'extrémité supérieure de ces montants 6, 7. Comme visible à la figure 11, une fente 28 est prévue dans la rainure 13 d'un montant 6, 7 de la partie 5 de l'échelle double pour y introduire la pièce 20, fente 28 suffisamment longue que pour ne pas empêcher le pivotement souhaité de la pièce 20 qui, comme visible à la figure 11, prend appui par sa tranche 24 contre la face intérieur 11 c du côté 11 du profilé 9 servant de montant 6, 7 de la partie 5 de l'échelle double. en utilisation d'échelle extensible, alors que ce sera d'une part sa tranche 25 qui viendra contre le bord supérieur de la fente 28 et d'autre part sa tranche 23 qui viendra prendre appui contre la face intérieure 11 b du côté 11 du profilé 9 servant de montant 6, 7 de la partie 5 de l'échelle double lorsqu'elle est utilisée comme échelle à appui (fig. 4), limitant ainsi le pivotement et donc l'angle d'écartement.

En se référant à la partie inférieure de la figure 11, on voit un des plats 29 (représenté également à la figure 3) fixé, par exemple par des rivets, dans le profil 9 utilisé comme montant 2, 3 de la partie 1 de l'échelle double, et dont une partie 29a, nez en forme de crochet, ressort de cette partie 1. Ce plat 29 est introduit par une fente 30 prévue dans le fond de la rainure 13 du profilé 9 utilisé comme montant 2, 3 de la partie 1 de l'échelle double. Ce plat 29 vient donc se placer comme la pièce de solidarisation 20 à l'arrière des ailes d'appui 14,15 du profilé 9. Pour permettre à la partie crochet 29a de ces plats, de venir se poser sur le montant 6, 7 en regard de la partie 5 de l'échelle, celle-ci comporte un certain nombre de fentes 31 prévues à des distances déterminées dans le fond de la rainure 13 du profilé 9 utilisé comme montant 6, 7.

Afin d'empêcher le flottement et de bloquer la partie extensible 1 de l'échelle double par rapport à la partie 5, le plat 29 comporte en outre une encoche droite tournée vers le bas 29b, dont la largeur est seulement légèrement supérieure au côté du profilé 9 qu'elle enjambe comme visible à la figure 11. La hauteur de la fente 31 sera suffisante que pour permettre de dégager l'encoche 29b et de faire sortir le nez crochet 29a, opération que l'on réalise aisément en soulevant d'abord la partie 1 de l'échelle vers le haut (flèche 32) pour dégager l'encoche 29b, la tête 21 de la pièce de solidarisation 20 tenue par la parties de l'échelle double, glissant dans la rainure 13 de la partie 1 de l'échelle double, et puis ensuite, conjointement, en soulevant (flèche 32) et en écartant (flèche 33) la partie 1 de l'échelle double par rapport à la partie 5, la pièce de solidarisation 20 pivotant dans la partie 5 de l'échelle double. Inversement, lorsque l'on relève la partie 1 de l'échelle double, en utilisation d'échelle extensible, et donc pour faire dépasser la partie 5 de la partie 1 bien sûr, les parties crochet 29a des plats 29 doivent être dégagées des fentes 31 et de la partie 1 écartée de la partie 5 de l'échelle double (flèche 33) sauf au niveau de la pièce de solidarisation 20. La partie 1 peut parfaitement glisser dès lors vers le haut par rapport à la partie 5, la tête 21 de la pièce de solidarisation tenue par la partie 5 glissant dans la rainure de la partie 1 de l'échelle double, en outre, l'extrémité extérieure du nez crochet 29a peut glisser dans et contre le fond de la rainure 13 de la partie 5 et ce jusqu'à ce qu'il rencontre une fente 31 surmontant la précédente, dans laquelle il va s'introduire, sauf si l'on maintient la partie 1 écartée, ce qui permet de continuer le mouvement vers le haut de cette partie 1 par rapport à la partie 5. Dès que l'on a laissé s'introduire entièrement le nez crochet 29a dans une fente 31, il va bien sûr redescendre jusqu'au moment où l'encoche 29b va prendre sur le bord de la fente 31, ce qui entraîne le plat 29 et donc la partie 1 également légèrement vers le bas.

On prévoit, de préférence, au moins un plat 29 fixé à chacun des montants 2, 3 de la partie 1 de l'échelle double, mais on peut en prévoir deux par montant, dans ce cas distants d'une hauteur équivalente à l'écart entre les échelons 4 ou 8 et au moins donc des fentes 31 à chacun des montants 6, 7 de la partie 5 ; fentes 31 distantes, sur chaque montant, de cette même hauteur.

Si l'on prévoit de placer un plat 29 (ou deux plats) à chaque montant 2, 3 de la partie 1 de l'échelle double au bas de ces montants (par exemple en-dessous du dernier échelon 4) et dans le cas de deux plats, le second en-dessous de l'avant-dernier échelon 4 ; par contre, on prévoit des fentes 31 à différents endroits le long de chaque montant 6, 7 de la partie 5 (par exemple en-dessous de chaque échelon 8) de manière à pouvoir fixer la partiel, un, deux, trois, ... éche-. Ions plus haut à la partie 5. Bien entendu, tant les plats 29 que les fentes 31 seront disposés de manière que les échelons, des tronçons des deux parties 1 et 5 en vis-à-vis, se trouvent également en vis-à-vis, c'est-à-dire horizontalement parallèles. Il faut noter, comme visible à la figure 11, que les montants 2, 3 de la partie 1 ne viennent pas contre les montants 6, 7 de la partie 5 mais sont tenus légèrement écartés de ces derniers de sorte à ne pas empêcher le mouvement de pivotement (flèche 33) de la partie 1 par rapport à la partie 5 qui ne sera toutefois possible que si la pièce de solidarisation 20 est placée près de l'extrémité des montants 6, 7 de la partie 5 et bien entendu, ce sera toujours la partie 1 qui seule pourra être remontée par rapport à la partie 5 et non l'inverse.

En se référant aux figures 13 et 14, on décrit maintenant le moyen de maintenir l'échelle double en position ouverte (fig.2), c'est-à-dire le moyen maintenant les échelons 4 et 8 à l'horizontale et les montants 3 et 7 écartés des montants 2 et 6 ; ce moyen de maintien est un plat 34 tenu par un axe 35 de pivotement libre en-dessous d'un échelon 8 de la partie 5 de l'échelle double, de préférence un échelon 8 se trouvant à hauteur facilement atteinte par la main (c'est-à-dire par exemple entre un mètre et un mètre cinquante). Ce plat 34 comporte une découpe formant encoche d'arrêt 34a et est terminée par une partie affinée triangulaire 34b. L'encoche d'arrêt 34a est destinée à bloquer le plat 34 sur un axe buté 36 tenu par les parties latérales 11, 12 du profilé 9 utilisé comme montant 7. La longueur du plat 34 est telle que sa partie triangulaire 34b vient nécessairement par de là l'axe buté 36 même lorsque l'échelle est en position fermée (traits pleins figure 13), l'axe buté 36 forçant l'extrémité 34b du plat à passer au travers d'une ouverture 37 prévue à la partie centrale 10 du profilé 9 utilisé comme montant 7 lorsque l'on ouvre l'échelle, c'est-à-dire ramener à l'horizontale les échelons (traits pointillés, fig.13) de sorte qu'une partie du plat, de préférence supérieure à la partie 34b, ressort du montant 7. C'est cette partie ressortant du montant 7 que l'on soulèvera pour dégager le plat 34 de l'axe buté 36 et pour pouvoir refermer l'échelle double.

Par ailleurs, comme visible à la figure 13 (traits pleins) afin que l'axe de pivotement 38 de l'échelon 8 du montant 7 n'empêche pas le redressement du plat 34, celui-ci est encore pourvue d'une découpe arrondie 34c, mais il faut noter que le plat 34 en position redressée (fig. 13 traits pleins) est ainsi parfaitement tenu, d'un côté par l'axe 38 et de l'autre côté par l'axe buté 36 de sorte que l'échelle étant en position fermée, le plat 34 ne puisse pas ressortir du montant 7.

Du fait des pièces de solidarisation 20, on conçoit aisément qu'en bloquant en position ouverte, la partie 5 de l'échelle double, automatiquement l'autre partie 1 sera également bloquée en position ouverte, mais l'on peut toutefois prévoir un plat 34 tant à la partie 1 qu'à la partie 5 de l'échelle.

En se référant aux figures 15 et 16, on décrit maintenant le moyen prévu pour rendre écartable les tronçons 6a et 7a (partie 5a) de la partie 5 de l'échelle double (fig. 5). On sépare horizontalement, hors de chacun des montants 6 et 7, un tronçon 6a et 7a en-dessous du dernier échelon 8, et tant l'extrémité de la partie principale 5 que l'extrémité de la partie inférieure 5a sont partiellement découpées en biseau de manière à présenter une face partiellement inclinée respectivement 39 et 39a, faces qui vont servir respectivement de faces d'appui ou embases lorsque les tronçons de la partie 5a sont écartés par rapport aux montants de la partie 5. Les faces droites 40 et 40a seront par contre normalement d'appui lorsque la partie 5a est maintenue droite par rapport à la partie 5. Afin d'associer les parties 5 et 5a, on glisse dans le profilé 9 utilisé pour les réaliser, un autre profilé 41 (fig. 10) ayant la forme générale d'un portique asymétrique dont les caractéristiques essentielles sont une partie centrale 42 qui va venir prendre appui contre la partie 10 du profilé 9 utilisé pour les montants et tronçons de montant de la partie 5, 5a de l'échelle, et deux ailes perpendiculaires 43 et 44 qui sont prévues asymétriquement par rapport à la partie centrale de sorte qu'en utilisant un tronçon de profilé 41 dans le montant d'une des deux parties 5, 5a et un autre tronçon de profilé 4la identique mais renversé dans l'autre, les ailes 43 et 44 du tronçon 41 se trouvent dans un autre plan parallèle que les ailes 43a et 44a du tronçon 41a (fig. 16) et comme visible à la figure 15, ces tronçons de profilé 41 et 41a étant également découpés en biseau comme les parties 5 et 5a à l'exception d'une partie de leurs ailes respectivement 43, 44 et 43a, 44a qui sont au contraire prolongées, elles peuvent se faire face de manière à y introduire un axe de pivotement 45 (fig. 16). Comme visible à la figure 15, le pivotement des tronçons de montants 6a et 7a de la partie 5a par rapport aux montants 6, 7 de la partie 5 est limité entre les faces d'appui 39, 39a et 40, 40a. Afin de maintenir les tronçons des montants 6a, 7a de la partie 5a dans les deux positions, écartées ou dans le prolongement des montants 6, 7 de la partie 5, on a prévu un système à bille de blocage muni d'un ressort de poussé (non représenté) et pouvant successivement se placer partiellement soit dans l'alvéole 46 soit l'alvéole 47 d'une aile respectivement lorsque les parties 5a sont dans le prolongement ou écartées par rapport aux parties 5 de l'échelle double.

En se référant aux figures 17 et 18, on voit les pieds d'embout 48, éléments en caoutchouc présentant extérieurement, vers le bas, une courbure convexe 48a et des lignes d'adhérence, surmontées d'abord par une partie 48b aux dimensions générales extérieures du profil 9 utilisé pour les montants 2 et 3 de la partie 1 de l'échelle double, puis ensuite, d'une partie aux dimensions générales intérieures du profilé 9 mais limitée à la partie en-deçà des ailes 14, 15 (fig. 18) ; un axe de fixation 49 est prévu pour maintenir ces embouts 48. Pour les tronçons 6a, 7a de la partie 5a écartables des montants 6, 7 de la partie 5 de l'échelle double, on a prévu des pieds d'embout 50 présentant une double assise vers le bas 50a et 50b, la partie 50c présentant la même pente en biseau que la découpe en biseau 39 de la partie 5 ou de la partie 5a du tronçon écartable (fig. 15).

Par ailleurs, ces embouts pieds 50 ont les mêmes caractéristiques que les embouts 48, c'est-à-dire que la partie 50a présente une courbure convexe, qu'une partie de l'embout 50c rentre dans le profilé 9 utilisé comme montant 6a, 7a de la partie 5a ; les embouts 50 seront également tenus par un axe de fixation 49.

Comme visible à la figure 20, on prévoit en outre une languette 50d venant à l'arrière des ailes 14, 15, ce qui peut être le cas également pour les embouts 48. S'il est prévu de placer des embouts 48 et 50 aux pieds des deux parties 2 et 5 de l'échelle double, on peut également prévoir de placer des embouts 48 à la tête des deux parties 2 et 5 de cette échelle double. Dans le cas où la partie 5 de l'échelle double comporte des parties 5a de tronçons écartables (variante d'exécution) la hauteur de cette partie 5a sera toujours légèrement inférieure à la distance du sol et le premier échelon 8 ; dans ce cas, les plats 29 ne pourront plus être disposés à n'importe quel niveau des montants 2, 3 de la partie 1 de l'échelle ; en effet, les fentes 31 seront inutilisables au niveau des tronçons de profilé 41 et 41 a et soit on prévoit de placer les plats 29 au-delà du premier échelon 4 de la partie 1 de l'échelle double ou encore, par exemple, à mi-hauteur entre le sol et le premier échelon 4, c'est-à-dire en principe également à mi-hauteur entre deux échelons 4... mais, il n'est pas indispensable qu'il en soit ainsi.

L'échelle double décrite est donc remarquable par la double possibilité d'utilisation qu'elle offre, échelle extensible ou échelle à appui, mais en outre par sa possibilité d'être amenée, en position fermée, à ne plus former qu'un simple caisson, ce qui est particulièrement utile pour son rangement et son transport. Etant donné qu'aucun élément ne va former protubérance à ce caisson, le stockage d'un lot d'échelles doubles sera sans aucun problème, en effet, si pour tenir les axes de pivotement 38 des échelons 4 et 8, les axes de fixation 49 des embouts 48 et 50, l'axe buté 36 du plat 34, on peut être amené à prévoir des rivets ou autres moyens (non représentés) à placer à l'extérieur des profilés 9 utilisés pour les montants des deux parties 1 et 5 de l'échelle double, il est prévu à chacune des faces extérieures 11 a et 12a, respectivement des côtés latéraux 11 et 12 du profilé 9, une bande de retrait respectivement 11 b et 12b (fig. 6) de sorte que l'extrémité extérieure de la tête des rivets (non représentés) ne dépassera pas le plan général de la face extérieure, respectivement 11 a et 12a des côtés latéraux 11 et 12 du profilé 9.

Par ailleurs, tant les pièces de solidarisation 20 que les plats crochets 29 et les tronçons de profilé 41 et 41a seront fixés par l'intérieur dans le profilé9 utilisé comme montant de l'échelle double.

Bien entendu, l'invention n'est pas limitée à la forme de réalisation décrite et représentée, et en particulier les profilés 9, 16 et 41 comme les pièces 20, 29 et 34 pourraient présenter des différences de dimension ou proportions par elles-mêmes ou réciproquement.

Comme déjà indiqué, s'il apparaît nécessaire de prévoir une pièce de solidarisation 20 entre le montant en regard des deux parties 1 et 5 de l'échelle double, il n'est normalement pas nécessaire de prévoir plus d'une paire de crochets 29 dans les montants de la partie 1 extensible de l'échelle double mais par contre il pourra être souhaitable de prévoir un plat 34 à chacune des deux parties 1 et 5 de l'échelle double.

Par ailleurs, si tout au long de la description on a indiqué pour une des deux parties de l'échelle double qu'il s'agissait d'une partie 5 appui, il est toutefois possible inversement de considérer l'autre partie 1 comme étant l'élément d'appui de la partie 5 et de la pourvoir d'une partie écartable et comme logiquement, dans toute échelle double à appui, l'on pourra monter par un côté donc une partie, comme par l'autre, donc par l'autre partie. Par contre, il n'en sera pas de même des deux parties de l'échelle double utilisée comme échelle extensible car nécessairement une des deux parties est prévue et réalisée pour s'élever par rapport à l'autre et nécessairement la partie destinée à s'élever comportera les crochets 29 alors que ce sera à l'autre partie à laquelle seront fixées les pièces de solidarisation 20.

Dautres détails constructifs auraient pu être donnés dans la description comme par exemple l'utilisation de rondelles aux différents axes de pivotement, par ailleurs on pourrait également prévoir un autre moyen de blocage des parties écartables 6a et 7a des montants 6 et 7 de la partie 5 et remplacer la bille de blocage par un secteur comportant une lamelle ressort incurvée venant prendre soit dans l'alvéole 46 soit dans l'alvéole 47, celles-ci étant dans ce cas adaptées à ce système.

## Revendications

1. Echelle double à échelons escamotables, c'est-à-dire repliable sans démontage et autobloquante en échelle d'appui ou échelle extensible à différentes hauteurs, constituée de deux parties (1, 5) chacune constituée elle-même par des montants droits (2. 3 et 6, 7) ayant un profil identique en forme générale de U droit ouvert se faisant face, et entre lesquels sont fixés par un axe de pivotement (38) des échelons (4, 8) identiques ayant un profil en forme générale de U ouvert de dimensions inférieures au profil des montants (2, 3 et 6, 7), au moins l'une des deux parties (1, 5) comportant un moyen de maintenir l'échelle ouverte, ces deux parties (1, 5) de l'échelle étant liée par une pièce de solidarisation (20) qui est fixée en pivotement limité près de l'extrémité supérieure d'une des deux parties (1, 5) de l'échelle, pièce (20) qui a une tête (21) en. forme générale de T, coulissant dans une rainure guide (13) en forme générale de T de l'autre partie de l'échelle de sorte qu'une des deux parties de l'échelle puisse à la fois coulisser parallèlement à l'autre et/ou pivoter par rapport à l'autre, et de plus une des deux parties (1, 5) comportant un moyen destiné à maintenir en position une partie de l'échelle par rapport à l'autre lorsqu'elle est utilisée en tant qu'échelle extensible, ce moyen sortant de ladite partie et venant se placer dans une série de trous prévus à différentes hauteurs dans l'autre partie de l'échelle, caractérisée en ce que chaque partie (1, 5) de l'échelle ne comprend que deux montants (2, 3 et 6, 7), que les échelons (4, 8) sont réalisés en une seule partie et sont reliés aux montants (2, 3 et 6, 7) par des axes de pivotement situés à chaque extrémité, que le moyen de maintenir ouverte l'échelle est un plat (34) articulé librement en-dessous d'un échelon (4, 8) et vient se placer sous l'échelon (4, 8) lorsque l'échelle est fermée, que la rainure guide (13) se trouve dans le côté (12a) des montants (2, 3 et 6, 7), que la pièce de solidarisation (20) est une pièce allongée plate à l'exception de sa tête (21) en forme de T qui coulisse dans la rainure guide (13), que le moyen destiné à maintenir en position une partie de l'échelle par rapport à l'autre est un plat (29) terminé par un nez (29a) en forme de crochet qui sort des montants (2, 3) de la partie (1) de l'échelle dans lesquels coulisse la tête (21) de la pièce de solidarisation (20) et qui peut venir s'enclencher dans un certain nombre de fentes (31) prévues à différentes hauteurs dans les montants (6, 7) de l'autre partie (5) de l'échelle, et qu'en position fermée, l'échelle prend la forme d'un simple caisson sans aucune protubérance, c'est-à-dire les parties susmentionnées ne dépassent pas le plan général de la face extérieure (11a, 12a) des côtés (11, 12) des profilés (9) utilisés comme montants.

2. Echelle double selon la revendication 1, caractérisée en ce que ses montants (2, 3 et 6, 7) sont des profilés métalliques extrudés (9) dont la face extérieure (10a) de la partie centrale (10) est droite, un des côtés extérieurs latéraux (11) est droit et forme le côté libre des montants et l'autre côté (12) qui sert d'embase est pourvu de la rainure-guide (13) en forme générale de T, profilés qui intérieurement comportent deux ailes d'appui (14, 15) parallèles à la partie centrale (10), et que ses échelons (4, 8) sont des profilés métalliques extrudés dont au moins la face extérieure (17a) de la partie centrale (17) est convexe et présente des rainures d'adhérence alors que les parties latérales (18, 19) sont droites.

3. Echelle double selon la revendication 2, caractérisée en ce que la pièce de solidarisation (20) comporte une ouverture (22) pour le passage d'un axe de pivotement (27) qui vient la serrer dans les montants (6, 7) de l'autre partie de l'échelle, pièce qui est découpée sur la tranche de manière à présenter trois faces d'appui (23, 24, 25) limitant son pivotement, de sorte qu'introduite par une fente (28) suffisamment longue prévue dans la rainure (13) des montants de cette deuxième partie (5) de l'échelle, la pièce de solidarisation (10) prend appui par l'une (24) ou par les deux autres (23, 25) tranches dans ces montants (6, 7).

4. Echelle double selon la revendication 3, caractérisée en ce que les plats (29) terminés par un nez (29a) en forme de crochet comportent une encoche droite (29b) tournée vers le bas dont la largeur est légèrement supérieure au côté d'un profilé (9) utilisé comme montant (2, 3 et 6_{;} 7), et que ces plats (29) sont fixés en passant par une fente (30) prévue dans le fond de la rainure-guide (13) des montants (2, 3) de la partie (1) de l'échelle dans lesquels est glissée la tête (21) de la pièce de solidarisation (20); et que le nez (29a) peut venir prendre dans un certain nombre de fentes (31) prévues à des distances déterminées dans le fond de la rainure-guide (13) des montants (6, 7) de l'autre partie (5) de l'échelle, la hauteur de ces fentes (31) étant suffisante que pour permettre de remonter d'abord le nez de ces plats (29) et ensuite de la faire sortir.

5. Echelle double selon l'une quelconque des revendications 1 à 4, caractérisée en ce que les deux montants (6, 7) de la partie (5) de l'échelle double dans lesquels sont fixées, en pivotement libre, les pièces de solidarisation (20) comportent des tronçons inférieurs (6a, 7a) de montants écartables obtenus en séparant horizontalement les tronçons hors des montants en-dessous du dernier échelon (8), les extrémités en regard des deux parties des montants étant partiellement découpées en biseau de manière à présenter une face partiellement inclinée, les deux parties des montants étant associées par des tronçons de profilés (41, 41a) en forme de portique asymétrique dont la partie centrale (42) va prendre appui et être fixée dans les parties de montant contre la face centrale intérieure (10), ét les deux ailes perpendiculaires (43, 44) prévues asymétriquement par rapport à la partie centrale (42) de sorte que deux profilés étant l'un renversé par rapport à l'autre, les ailes (43, 44) de l'un se retrouvent dans un autre plan parallèle que celui des ailes (43a, 44a) de l'autre de sorte que ces tronçons de profilé (41, 41a) étant par ailleurs également découpés en biseau comme les montants, à l'exception d'une partie de leurs ailes au contraire prolongée, ces ailes se font face de manière à pouvoir y introduire un axe de pivotement (45).

6. Echelle double selon la revendication 5, caractérisée en ce que les tronçons des montants inférieurs (6a, 7a) écartables sont bloqués dans une position écartée ou dans une position dans le prolongement des montants par une bille de blocage munie d'un ressort de poussée pouvant se placer partiellement, dans successivement une première (46) et une deuxième alvéole (47) d'une aile du profilé en forme de portique.

7. Echelle double selon la revendication 5, caractérisée en ce que les tronçons des montants inférieurs (6a, 7a) écartables sont bloqués dans une position écartée ou dans une position dans le prolongement des montants par un secteur comportant une lamelle ressort incurvé pouvant se placer partiellement dans successivement une première (46) et une deuxième alvéole (47) d'une aile du profilé en forme de portique.

8. Echelle double selon l'une quelconque des revendications 1 à 7, caractérisée en ce que le plat (34) tenu en pivotement libre en-dessous d'un échelon de la partie de l'échelle à laquelle sont fixées les pièces de solidarisation (20), de préférence un échelon se trouvant à hauteur facilement atteinte par la main, comporte une découpe (34a) formant encoche d'arrêt (34a) et terminée par une partie affinée triangulaire (34b), encoche d'arrêt (34a) destinée à bloquer le plat (34) sur un axe buté (36) lorsque l'échelle est ouverte, axe buté (36) tenu par les parties latérales (11, 12) d'un montant, la longueur du plat (34) étant telle que sa partie triangulaire (34b). vient nécessairement par delà l'axe buté (36) même lorsque l'échelle est fermée de sorte à forcer l'extrémité du plat (34) à passer au travers d'une ouverture (37) prévue à la partie centrale (10) d'un montant lorsque l'échelle est ouverte, cette partie ressortant du montant pouvant être soulevée pour dégager l'encoche d'arrêt (34à) du plat (34) de l'axe buté (36) de manière à pouvoir refermer l'échelle.

9. Echelle double selon la revendication 8, caractérisée en ce que le plat (34) est tenu d'un côté par l'axe buté (36) et lorsque l'échelle est fermée de l'autre côté par l'axe de pivotement (38) du montant de l'échelon (4, 8) surmontant celui auquel est fixé le plat (34).

10. Echelle double selon l'une quelconque des revendications 1 à 9, caractérisée en ce que ses montants (2, 3 et 6, 7) sont pourvus de pieds d'embout (48) élément en caoutchouc présentant vers le bas une courbure convexe (48a) et des lignes d'adhérence surmontées d'abord d'une partie aux dimensions générales extérieures du profil (9) utilisé pour les montants (2, 3 et 6, 7) puis d'une partie (48b) aux dimensions générales intérieures de ce même profilé (9), partie par laquelle les embouts (48) sont fixés par un axe (49) à ces profilés (9), partie d'embout (48b) limitée à la partie en-deçà des ailes (14,15) de ce profilé (9).

11. Echelle double selon l'une quelconque des revendications 1 à 10, caractérisée en ce que les embouts pieds (50) des tronçons de montants écartables (6a, 7a) présentent une double assise (50a, 50b) vers le bas étant également partiellement découpés en biseau de la même manière que ces tronçons (6a, 7a).

12. Echelle double selon l'une quelconque des revendications 10 et 11, caractérisée en ce que les embouts pieds (50) sont pourvus d'une languette (50d) venant se placer derrière les ailes (14, 15) du profilé (9) utilisé pour les montants (2, 3 et 6, 7).

13. Echelle double selon l'une quelconque des revendications 1 à 12, caractérisée en ce qu'en position fermée, les pièces de solidarisation (20), les plats crochets (29) et les tronçons de profilé (9) utilisés pour l'association des montants et des tronçons de montant écartable (6a, 7b) étant fixés à l'intérieur des profilés (9) utilisés comme montants, la tête des rivets ou autre moyen de fixation des axes de pivotement (38) des échelons (4, 8), l'axe buté (36) du plat (34) pouvant maintenir ouvert l'échelle, les axes de fixation (49) des embouts (48) ne dépassant pas le plan général de la face extérieure (11a, 12a) des côtés latéraux extérieurs (11, 12) des profilés (9) utilisés comme montants, ces côtés étant pourvus d'une bande de retrait (11 b, 12b).

## Claims

1. Double ladder with rungs which can be retracted, i.e. which can be folded, without dismantling, to be transformed into a self-locking support ladder or a ladder that can be extended to different heights and which comprises two parts (1, 5) each formed by straight uprights (2, 3 and 6, 7) with an identical section in the general shape of a straight open U-channel bar, facing one another and between which identical rungs (4, 8) are fixed by a pivoting axis (38), these rungs having a section in the general shape of an open U-channel bar, with dimensions which are less than the section of the uprights (2, 3 and 6, 7), at least one of the two parts (1, 5) comprising a device for holding the ladder open, these two parts (1, 5) being connected to each other by an interlocking piece (20) that is fixed in a restricted pivoting position close to the upper extremity of one of the two parts (1, 5) of the ladder, the interlocking piece (20) having a head (21) in the general shape of a T slipping into a guide groove (13) in the general shape of a T of the other part of the ladder, so that one of the two parts of the ladder may, simultaneously, slide parallel" to the other and/or pivot with regard to the other, and, moreover, one of the two parts (1, 5) being provided with a device designed for holding one part of the ladder in position with respect to the other when the ladder is used as an extendible ladder, said holding device emerging from said part and engaging into a series of holes provided at different heights in the other part of the ladder, characterised in that each part (1, 5) of the ladder comprises only two straight uprights (2, 3 and 6, 7) ; the rungs (4, 8) form only one part and are connected to the uprights (2, 3 and 6, 7) by pivoting axes provided at each extremity ; the device for holding open the ladder is a plate (34) freely articulated below a rung (4, 8) and placing itself below the rung (4, 8) when the ladder is closed ; the guide groove (13) is provided in the side (12a) of the uprights (2, 3 and 6, 7) ; the interlocking piece (20) is an elongated flat piece with the exception of the head thereof in the general shape of a T that slides in the guide groove (13) ; the device designed for maintaining one part of the ladder in place with respect to the other one is a plate (29) terminating in a nose piece (29a) in the form of a hook that emerges from the uprights (2, 3) of the part (1) of the ladder in which the head (21) of the interlocking piece (20) slides and that may engage into a certain number of slots (31) which are provided at different heights in the uprights (6, 7) of the other part (5) of the ladder ; and, when closed, the ladder is presented in the form of a simple chest square in shape and without any projection, i.e. the above- mentioned parts do not protrude the general plane of the outer face (11 a, 12a) of the sides (11, 12) of the section components (9) used as uprights.

2. Double ladder in accordance with claim 1, characterised in that the uprights thereof (2, 3 and 6, 7) are extruded metal sections (9) of which the external face (10a) of the central part (10) is straight, one the lateral external sides (11) is straight and forms the free side of the uprights and the other side (12) which serves as a base is equipped with the guide groove (13) with the general shape of a T ; sections which comprise internally two supporting wings (14, 15) parallel to the central part (10) ; and that its rungs (4, 8) are extruded metallic sections, of which at least the external face (17a) of the central part (17) is convex and contains adhesion grooves, whilst the lateral parts (18, 19) are straight.

3. Double ladder in accordance with claim 2, characterised in that the interlocking piece (20) comprises an opening (22) for the passage of a pivoting axis (27) which screws it down in the uprights of the other part of the ladder ; a piece which is cut on the (cut) face in such a way as to present three support faces (23, 24, 25) limiting its pivoting, so that, when it is inserted through a slot (28) of sufficient length, provided in the groove (13) of the uprights of this second part (5) of the ladder, the interlocking piece (20) rests by one (24) or by the other two (23, 25) cut faces in these uprights (6, 7).

4. Double ladder in accordance with claim 3, characterised in that the plates (29) terminating in a nose piece (29a), in the shape of a hook, comprise a straight notch (29b) turned downwards, the width of which is slightly greater than the side of a section (9) used as an upright (2, 3 and 6, 7) ; and that these plates (29) are fixed by passing through a slot (30) provided along the bottom of the guide groove (13) of the uprights (2, 3) of the part (1) of the ladder into which is slid the head (21) of the interlocking piece (20) ; and that the nose piece (29a) may be set into a certain number of slots (31) provided at specific distances along the bottom of the guide groove (13) of the uprights (6, 7) of the other part (5) of the ladder ; the height of these slots (31) being sufficient to allow the nose of these plates (29) first of all to be raised and then to be taken out.

5. Double ladder in accordance with any one of the claims 1 to 4, characterised in that the two uprights (6, 7) of the part (5) of the double ladder in which the interlocking pieces (20) are fixed, on a free pivoting position, comprise lower separable upright lengths (6a, 7a) obtained by separating horizontally the lengths outside the uprights below the last rung (8) ; the ends opposite the two parts of the uprights are partially cut in a bevelled fashion so as to present a partially sloping face ; the two parts of the uprights are linked by section lenghts (41, 41a) in the shape of an asymmetrical portico, of which the central part (42) rests and is fixed in the upright parts against the internal central face (10), and the two perpendicular wings (43, 44) provided asymmetrically in relation to the central part (42) so that, two sections being reversed in relation to one another, the wings (43, 44) of one are situated on another parallel plane than that of the wings (43a, 44a) of the other so that, these section lengths (41, 41a) being equally cut in a bevelled fashion like the uprights, with the exception of a part of their wings which is extended, these wings face one another so as to allow the insertion of a pivoting axis (45).

6. Double ladder in accordance with claim 5, characterised in that the lengths of the lower uprights (6a, 7a), which are separable, are clamped in a separated position or in a position with the uprights extended, by a ball clamp equipped with a pressure spring which can place itself partially in a first cavity (46) and a second cavity (47) successively of a section wing in the shape of a portico.

7. Double ladder in accordance with claim 5, characterised in that the lengths of the separable lower uprights (6a, 7a) are clamped in a separated position or in a position with the uprights extended, by a sector comprising a curved spring sheet which can place itself partially in a first cavity (46) and a second cavity (47) successively of a section wing in the shape of a portico.

8. Double ladder in accordance with any one of the claims 1 to 7, characterised in that the plate (34) held in a free pivoting position below a rung of the part of the ladder to which the interlocking pieces (20) are fixed, preferably a rung at a height which is easily reached by hand, comprises a slit (34a) forming a holding notch (34a) and terminates in a pointed, triangular part (34b), the purpose of this holding notch (34a) being to clamp the plate (34) on a fixed axis (36) when the ladder is open ; this fixed axis (36) is held by the lateral sides (11, 12) of an upright, the length of the plate (34) being such that its triangular part (34b) has to be on the other side of the fixed axis (36) even when the ladder is closed, so as to force the end of the plate (34) to pass through an opening (37) provided in the central part (10) of an upright when the ladder is open ; this part emerging from the upright can be lifted in order to release the holding notch (34a) of the plate (34) from the fixed axis (36) so as to be able to close the ladder again.

9. Double ladder in accordance with claim 8, characterised in that the plate (34) is held on one side by the fixed axis (36) and when the ladder is closed, on the other side, by the pivoting axis (38) of the upright of the rung (4, 8) surmounting the one to which the plate (34) is fixed.

10. Double ladder in accordance with any one of the claims 1 to 9, characterised in that its uprights (2, 3 and 6, 7) are provided with terminal feet (48), rubber components with a convex curve (48a) towards the bottom and adhesion lines surmounted first of all by a part with the general external dimensions of the section (9) used for the uprights (2, 3 and 6, 7), then by a part (48b) with the general internal dimensions of this same section (9), a part by which the terminals (48) are fixed by means of an axis (49) to these sections (9), a terminal part (48b) limited to the part on this side of the wings (14, 15) of this section (9).

11. Double ladder in accordance with any one of the claims 1 to 10, characterised in that the terminal feet (50) of the separable upright lengths (6a, 7a) have a double bearing (50a, 50b) towards the bottom, also being partially cut in a bevelled fashion in the same way as these lengths (6a, 7a).

12. Double ladder in accordance with either of the claims 10 and 11, characterised in that the terminal feet (50) are provided with a tongue (50d) placed behind the wings (14,15) of the section (9) used for the uprights (2, 3 and 6, 7).

13. Double ladder in accordance with any one of the claims 1 to 12, characterised in that, in a closed position, the interlocking pieces (20), the hook plates (29) and the lengths of section (9) used for linking the uprights and separable upright lengths (6a, 7a) are fixed inside the sections (9) used as uprights ; the head of the rivets or any other fixing device of the pivoting axes (38) of the rungs (4, 8), the fixed axis (36) of the plate (34) which is capable of holding the ladder open, the fixing axes (49) of the terminals (48) not exceeding the overall plane of the external face (11 a, 12a) of the external lateral sides (11, 12) of the sections (9) used as uprights ; these sides are provided with a contraction band (11 b, 12b).

## Patentansprüche

1. Doppelleiter mit einziehbaren Sprossen, d.h., die ohne Demontage zusammenfaltbar und sowohl bei Verwendung als Stützleiter als auch bei Verwendung als zu verschiedenen Höhen verstellbarer Ausziehleiter selbstfixierend ist und aus zwei Teilen (1, 5) besteht, deren jeder aus geraden, einander gegenüber liegenden Stehern (2, 3 und 6, 7) mit gleichem Profil in der allgemeinen Form eines geraden, offenen U besteht, zwischen welchen mittels Drehachsen (38) untereinander idente Sprossen (4, 8) befestigt sind, die ein Profil in der allgemeinen Form eines offenen U aufweisen, dessen Abmessungen geringer sind als die des Profils der Steher (2, 3 und 6, 7), wobei zumindest eines der Teile (1, 5) ein Mittel zum Offenhalten der Leiter aufweist und diese zwei Teile (1, 5) der Leiter mit Hilfe eines Befestigungsstückes (20) verbunden sind, das zu begrenzter Drehbewegung nahe dem oberen Ende des einen der beiden Teile (1, 5) der Leiter befestigt ist und das einen im wesentlichen T-förmigen Kopf (21) aufweist, der in einer im wesentlichen T-förmigen Führungsrille (13) des anderen Teils der Leiter gleitet, sodaß eines der beiden Teile der Leiter sowohl parallel zum anderen gleiten als auch in bezug auf den anderen gedreht werden kann, und außerdem eines der beiden Teile (1, 5) ein Mittel aufweist, das zur Feststellung eines Leiterteils in bezug auf den anderen bei Verwendung der Leiter als Ausziehleiter bestimmt ist und das aus dem genannten Teil herausragt und in einer Reihe von Löchern Platz findet, die in verschiedenen Höhen im anderen Teil der Leiter vorgesehen sind, dadurch gekennzeichnet, daß jedes Teil (1, 5) der Leiter nur zwei Steher (2, 3 und 6, 7) aufweist, daß die Sprossen (4, 8) aus einem einzigen Stück gefertigt und an den Stehern (2, 3 und 6, 7) mit Hilfe von Drehachsen an jedem Ende befestigt sind, daß das Mittel zum Offenhalten der Leiter aus einer unterhalb einer Sprosse (4, 8) in einem Gelenk frei beweglichen Platte (34) besteht, die sich unter der Sprosse (4, 8) befindet, wenn die Leiter geschlossen ist, daß sich die Führungsrille (13) an der Seite (12a) der Steher (2, 3 und 6, 7) befindet, daß das Befestigungsstück (20) ein länglicher Teil ist, das flach ist mit Ausnahme seines T-förmigen Kopfes (21), der in der Führungsrille (13) gleitet, daß das zum Festhalten eines Teiles der Leiter in bezug auf den anderen bestimmte Mitttel eine Platte (29) ist, die durch eine hakenförmige Nase (29a) begrenzt ist, die aus den Stehern (2, 3) des Teiles (1) der Leiter, in denen der Kopf (21) des Befestigungsstückes (20) gleitet, herausragt und sich in eine Anzahl von Spalten (31) einhängen kann, die in verschiedener Höhe in den Stehern (6, 7) des anderen Teiles (5) der Leiter vorgesehen sind, und daß in geschlossener Stellung die Leiter die Form eines einfachen Kastens ohne hervorstehende Elemente annimmt, d.h., daß die vorerwähnten Teile nicht aus der allgemeinen Ebene der Außenflächen (11a, 12a) der Seiten (11, 12) der als Steher verwendeten Profile (9) herausragen.

2. Doppelleiter nach Anspruch 1, dadurch gekennzeichnet, daß ihre Steher (2, 3 und 6, 7) aus extrudierten Metallprofilen (9) bestehen, deren Außenfläche (10a) des Mittelsteiles (10) gerade ist, deren eine seitliche Außenfläche (11) gerade ist und die freie Seite der Steher bildet und deren andere Seite (12) als Auflage dient und mit einer im wesentlichen T-förmigen Führungsrille (13) augestattet ist, wobei die Profile im Inneren zwei Stützflügel (14, 15) parallel zum Mittelteil (10) aufweisen, und daß ihre Sprossen (4, 8) aus extrudierten Metallprofilen bestehen, von denen zumindest die Außenseite (17a) des Mittelteiles (17) konvex ist und Haftrippen besitzt, während die Seitenteile (18, 19) gerade sind.

3. Doppelleiter nach Anspruch 2, dadurch gekennzeichnet, daß das Befestigungsstück (20) eine Öffnung (22) zum Durchtritt einer Schwenkachse (27) besitzt, die es in die Steher (6, 7) des anderen Teiles der Leiter drückt, wobei das Befestigungsstück an seinem Rand so beschnitten ist, daß es drei Auflageflächen (23, 24, 25) . bietet, die seine Drehbewegung begrenzen, sodaß das Befestigungsstück (20), wenn es durch einen ausreichend langen Spalt (28) in der Rille (13) des Stehers dieses zweiten Teiles (5) der Leiter hindurchgetreten ist, sich mit der einen Fläche (24) oder den beiden anderen Flächen (23, 25) in den Stehern (6, 7) anlegt.

4. Doppelleiter nach Anspruch 3, dadurch gekennzeichnet, daß die durch eine hakenförmige Nase (29a) begrenzten Platten (29) eine nach unten gerichtete gerade Kerbe (29b) aufweisen, deren Breite geringfügig größer als die Dicke einer Leiste des als Steher (2, 3 und 6, 7) verwendeten Profils (9) ist, daß die Platten (29) durch den Durchgang durch einen Spalt (30) im Grund der Führungsrille (13) der Steher (2, 3) des Teiles (1) der Leiter fixiert sind, in welchen Stehern der Kopf (21) des Befestigungsstückes gleitet, daß die Nase (29a) sich in eine bestimmte Anzahl von Spalten (31) einhängen kann, die im Grund der Führungsrille (13) der Steher (6, 7) des anderen Teiles (5) der Leiter in bestimmten Abständen vorgesehen sind, wobei die Höhe des Spalts (31) ausreicht, um zuerst die Nase dieser Platten (29) anheben und die Platte dann heraus lösen zu können.

5. Doppelleiter nach einem der Ansprüche 1 bis 4, dadurch gekennzeichnet, daß die beiden Steher (6, 7) des Teiles (5) der Doppelleiter, in welchen die Befestigungsstücke (20) frei drehbar befestigt sind, untere Ansätze (6a, 7a) von ausstellbaren Stehern aufweisen, die dadurch erhalten werden, daß die Ansätze horizontal unterhalb der letzten Sprosse (8) von den Stehern getrennt werden, wobei die in Frage kommenden Endteile der Steher teilweise abgeschrägt sind, um teilweise geneigte Flächen zu erhalten, daß die beiden Teile der Steher mit Hilfe von Profilteilen (41, 41a) in Form eines asymmetrischen Rahmens mit einander verbunden sind, dessen Mitteilteil (42) sich abstützt und in den Teilen des Stehers gegen die innere Mittelfläche (10) fixiert ist, und daß die beiden rechtwinkelig abstehenden Flügel (43, 44) die asymmetrisch in bezug auf den Mittelteil (42) angeordnet sind, sodaß zwei einander gegengleiche Profilteile vorliegen, wobei die Flügel (43, 44) des einen sich in einer anderen parallelen Ebene befinden als in der der Flügel (43a, 44a) des anderen Teiles, sodaß die Profilteile (41, 41a), die übrigens in gleicher Weise abgeschrägt sind wie die Steher, mit Ausnahme eines Teiles ihrer Flügel, das im Gegensatz dazu verlängert ist, aneinander anliegen und eine Drehachse (45) durch sie hindurchgeführt werden kann.

6. Doppelleiter nach Anspruch 5, dadurch gekennzeichnet, daß die ausstellbaren unteren Steheransätze (6a, 7a) in ausgestellter Position oder in einer Position der Verlängerung der Steher durch eine Fixierungskugel festgehalten werden, die mit einer Druckfeder ausgerüstet ist und sich teilweise nacheinander in eine erste (46) und eine zweite Ausnehmung (47) eines Flügels des rahmenförmigen Profils einsetzt.

7. Doppelleiter nach Anspruch 5, dadurch gekennzeichnet, daß die ausstellbaren unteren Steheransätze (6a, 7a) in ausgestellter Position oder in der Position der Verlängerung der Steher durch einen Kugelsektor festgehalten werden, der eine gekrümmte Federlamelle aufweist, und sich teilweise nacheinander in eine erste (46) und eine zweite Ausnehmung (47) eines Flügels des rahmenförmigen Profils einsetzt.

8. Doppelleiter nach einem der Ansprüche 1 bis 7, dadurch gekennzeichnet, daß. die Platte (34), die frei schwenkbar unterhalb einer Sprosse jenes Teiles der Leiter gehalten ist, an dem die Befestigungselemente (20) fixiert sind, wobei sich diese Sprosse vorzugsweise in einer leicht mit der Hand zu erreichenden Höhe befindet, eine Ausnehmung (34a) aufweist, die eine Haltekerbe (34a) darstellt und in einem dreieckigen Stück (34b) endet, wobei die Haltekerbe (34a) dazu dient, die Platte (34) auf einer Abschlagachse (36) zu fixieren, wenn die Leiter offen ist, wobei die Anschlagachse (36) von den Seitenteilen (11, 12) eines Stehers gehalten wird, daß die Länge der Platte (34) so bemessen ist, daß ihr dreieckiges Teil (34b) notwendigerweise über die Anschlagachse (36) hinaussteht, selbst wenn die Leiter geschlossen ist, sodaß das Ende der Platte (34) zum Durchgang durch eine in dem Mittelteil (10) eines Stehers vorgesehene Öffnung (37) gezwungen wird, wenn die Leiter offen ist, wobei das aus dem Steher herausragende Teil hochgehoben werden kann, um die Haltekerbe (34a) der Platte (34) von der Anschlagachse (36) abheben zu können, wodurch die Leiter geschlossen werden kann.

9. Doppelleiter nach Anspruch 8, dadurch gekennzeichnet, daß die Platte (34) auf einer Seite von der Anschlagachse (36) und bei geschlossener Leiter von der anderen Seite von der Schwenkachse (38) des Stehers der Sprosse (4, 8) gehalten ist, die jene, an die Platte fixiert ist, überragt.

10. Doppelleiter nach einem der Ansprüche 1 bis 9, dadurch gekennzeichnet, daß ihre Steher (2, 3 und 6, 7) mit Fußteilen (48) ausgestattet sind, die Gummielemente darstellen, die nach unten eine konvexe Krümmung (48a) und Haftlinien aufweisen und die darüber ein Teil mit den allgemeinen äußeren Abmessungen des für die Steher (2, 3 und 6, 7) verwendeten Profils (9) und anschließend einen Teil (48b) mit den allgemeinen inneren Abmessungen desselben Profils (9) aufweisen, wobei die Fußteile (48) in diesen Teilen durch eine Achse (49) an diesen Profilen (9) befestigt sind und das Teil (48b) des Fußteiles in seinem oberen Teil durch die Flügel (14, 15) dieses Profils (9) begrenzt ist.

11. Doppelleiter nach einem der Ansprüche 1 bis 10, dadurch gekennzeichnet, daß die Fußteile (50) der ausstellbaren Steheransätze (6a, 7a), die eine doppelte Auflagefläche (50a, 50b) nach unten aufweisen, teilweise in der gleichen Weise abgeschrägt sind wie diese Ansätze (6a, 7a).

12. Doppelleiter nach Anspruch 10 oderll, dadurch gekennzeichnet, daß die Fußteile (50) mit einer Zunge (50d) ausgestattet sind, die die Flügel (14, 15) für die Steher (2, 3 und 6, 7) verwendeten Profils (9) hintergreift.

13. Doppelleiter nach einem der Ansprüche 1 bis 12, dadurch gekennzeichnet, daß in geschlossener Stellung die Befestigungsstücke (20), die Hakenplatten (29) und die zur Verbindung der Steher und der ausstellbaren Steheransätze (6a, 7a) verwendeten Profilteile (41) im Inneren der als Steher verwendeten Profile (9) fixiert sind, wobei der Kopf der Nieten oder anderen Befestigungsmittel für die Drehachsen (38) der Sprossen (4, 8), für die Anschlagachse (36) der die Leiter offen haltenden Platte (34) und für die Fixierungsachsen (49) der Fußteile (48) nicht über die allgemeine Ebene der Außenflächen (11a, 12a) der äußeren Seitenteile (11, 12) der als Steher verwendeten Profile (9) hinausragt, ,da diese Seiten mit einer Vertiefung (11b, 12b) ausgestattet sind.
